# EUROPÄISCHE PATENTANMELDUNG

(11) **EP 4 663 562 A2**
(43) Veröffentlichungstag der Anmeldung: **17.12.2025**
(21) Anmeldenummer: 25181027.1
(22) Anmeldetag: 05.06.2025
(51) Int. Cl.: B65B 39/00, B65B 21/02, B65B 59/00, B65G 47/22

(54) **EINFÜHRVORRICHTUNG ZUM BEFESTIGEN AN EINEM ZENTRIERRAHMEN EINER PACKMASCHINE, ZENTRIERRAHMEN UND PACKMASCHINE**

(30) Priorität: 14.06.2024 DE 202024103216 U
(71) Anmelder: KHS GmbH, 44143 Dortmund (DE)
(72) Erfinder: Mann, Alexander, 44143 Dortmund (DE); Dinges, Frank, 44143 Dortmund (DE)

(57) **Zusammenfassung**

Die Erfindung betrifft eine Einführvorrichtung (10) zum Befestigen an einem Zentrierrahmen (100) einer Packmaschine, wobei die Einführvorrichtung zum Führen von Behältern beim Einführen der Behälter in eine Verpackungseinheit mit einem Gefache ausgebildet ist. Die Einführvorrichtung umfasst einen Haltedorn (20), ein Führungselement (30) und einen Verrriegelungsmechanismus (39). Ferner betrifft die Erfindung einen Zentrierrahmen mit einer solchen Einführvorrichtung und eine Packmaschine mit einem solchem Zentrierrahmen.

## Beschreibung

Die Erfindung betrifft eine Einführvorrichtung zum Zentrierrahmen einer Packmaschine. Die Erfindung betrifft außerdem einen Zentrierrahmen mit wenigstens einer derartigen Einführvorrichtung. Die Erfindung betrifft ferner eine Packmaschine mit einem solchen Zentrierrahmen.

Zum Transport von Behältern, wie beispielsweise Flaschen oder Getränkekartons, werden verschiedene Verpackungseinheiten verwendet. Als Verpackungseinheiten kommen beispielsweise Kartons, Kästen oder andere Packbehälter in Frage. Einige der Verpackungseinheiten weisen ein sogenanntes Gefache auf, d.h. ein vorgegebenes Raster, welches im Wesentlichen mit der Größe der aufzunehmenden Behälter korrespondiert. Durch ein Gefache kann die Aufbewahrung und den Transport der Behälter mittels einer Verpackungseinheit vereinfacht werden und es kann verhindert werden, dass die in einer Verpackungseinheit angeordneten Behälter gegeneinander schlagen oder stoßen, wodurch die Behälter beschädigt werden könnten.

Zum Einführen der Behälter in das Gefache einer Verpackungseinheit werden üblicherweise Packmaschinen mit einem Zentrierrahmen eingesetzt. Derartige Zentrierrahmen werden oberhalb der zu bestückenden Verpackungseinheiten angeordnet und sollen die einzuführenden Behälter beim Einführen in die Verpackungseinheit führen, sodass sichergestellt wird, dass jeder Behälter in dem dafür vorgesehenen Element des Gefaches angeordnet wird. Zentrierrahmen weisen zu diesem Zweck häufig Führungselemente auf, die manchmal auch als Schuhlöffel bezeichnet werden, um die Behälter beim Einführen in das Gefache seitlich zu führen.

Für ein Segment des Gefaches können beispielsweise vier Führungselemente bereitgestellt werden, die an angrenzenden Stegen oder Knotenpunkten des Zentrierrahmens befestigt sind und die Behälter so beim Einführen in das Gefache trichterartig zentrieren.

Zur Montage der Führungselemente am Zentrierrahmen werden üblicherweise Haltedorne verwendet, die mit den Stegen des Zentrierrahmens verschraubt werden. An diesen Haltedornen werden wiederum die Führungselemente angeschraubt. Um eine zuverlässige Positionierung der Haltedorne zu gewährleisten, werden üblicherweise Gewindestifte an den Zentrierrahmen angeschweißt, was einen erheblichen Fertigungsaufwand nach sich zieht.

Üblicherweise wird für jedes Segment des Gefaches eine Mehrzahl an Führungselementen bereitgestellt, welche jeweils an Haltedornen angeschraubt werden, um ein zuverlässiges Einführen der Behälter in die jeweiligen Segmente des Gefaches sicherzustellen. Dementsprechend muss beim Aufbau bzw. bei der Montage eines Zentrierrahmens eine Vielzahl von Schraubverbindungen hergestellt werden, was einen hohen Personaleinsatz für die Montage und damit hohe Montagekosten verursacht.

Auch dann, wenn einzelne Führungselemente ausgetauscht werden müssen, beispielsweise, weil die Führungselemente durch Kollision mit Gebinden durch so genannte Aufsetzer beschädigt worden sind, ist das Austauschen von einzelnen Führungselementen mit einem hohen Aufwand verbunden. Die Schraubverbindungen, die eventuell zusätzlich gegen Lösen gesichert sind, beispielsweise mittels Schraubensicherungsklebstoff, oder sich aufgrund von Korrosion nicht mehr gut lösen lassen, müssen hierfür geöffnet werden und nach dem Austausch eines Führungselements muss eine neue Schraubverbindung hergestellt werden.

Aufgabe der vorliegenden Erfindung ist es daher, eine Einführvorrichtung, einen Zentrierrahmen und eine Packmaschine bereitzustellen, wobei der Fertigungs- und Montageaufwand sowie der Aufwand bei der Reparatur des Zentrierrahmens bzw. der Packmaschine im Vergleich zu bekannten Lösungen reduziert werden soll. Der bereitgestellte Zentrierrahmen soll ferner einen einfachen und gleichzeitig robusten Aufbau aufweisen und eine zuverlässige Führung der Behälter gewährleisten.

Diese Aufgabe wird durch die Einführvorrichtung nach Anspruch 1 gelöst. Die Aufgabe wird ferner durch einen Zentrierrahmen nach Anspruch 21 sowie eine Packmaschine nach Anspruch 22 gelöst. Weitere vorteilhafte Aspekte, Details und Ausgestaltungen der Erfindung ergeben sich aus den abhängigen Ansprüchen, der Beschreibung sowie den Zeichnungen.

Erfindungsgemäß wird eine Einführvorrichtung zum Befestigen an einem Zentrierrahmen einer Packmaschine bereitgestellt. Die Einführvorrichtung ist zum Führen von Behältern beim Einführen der Behälter in eine Verpackungseinheit mit einem Gefache ausgebildet.

Die Einführvorrichtung umfasst wenigstens einen an dem Zentrierrahmen befestigbaren Haltedorn sowie wenigstens ein Führungselement. Das Führungselement umfasst einen Anbindungsbereich zum Anbinden an den Haltedorn und wenigstens einen Führungsfinger zum gleitenden Führen der Behälter entlang von Außenseiten des Führungsfingers beim Einführen der Behälter.

Die Einführvorrichtung umfasst ferner einen lösbaren Verriegelungsmechanismus, der zur Fixierung des Haltedorns am Zentrierrahmen und zur Fixierung des Führungselements am Haltedorn ausgebildet ist. Der Begriff lösbar ist im Rahmen der vorliegenden Offenbarung als zerstörungsfrei lösbar zu interpretieren. Insbesondere kann der Verriegelungsmechanismus dazu ausgebildet sein, den Haltedorn am Zentrierrahmen und das Führungselement am Haltedorn werkzeuglos zu fixieren.

Der lösbare Verriegelungsmechanismus ermöglicht das reversible, mit anderen Worten zerstörungsfrei lösbare, Befestigen bzw. insbesondere auch das werkzeuglose Fixieren des Haltedorns am Zentrierrahmen. Außerdem stellt derselbe Verriegelungsmechanismus eine Möglichkeit zur Fixierung des wenigstens einen Führungselements am Haltedorn bereit, wodurch mittelbar eine Fixierung des wenigstens einen Führungselements am Zentrierrahmen erfolgen kann. Folglich weist eine Einführvorrichtung im Sinne der Erfindung im Vergleich zu bekannten Lösungen weniger Bauteile auf, was zu niedrigeren Fertigungskosten führt. Außerdem müssen weniger Verbindungen zwischen Bauteilen hergestellt werden, wodurch die Anzahl an erforderlichen Montageschritten, um eine Einführvorrichtung an einem Zentrierrahmen anzubringen, reduziert wird.

Ein Austauschen von Führungselementen kann schnell und unkompliziert, insbesondere werkzeuglos, erfolgen, indem die Fixierung des Führungselements am Haltedorn durch den Verriegelungsmechanismus gelöst wird, das Führungselement ausgetauscht wird und das neue Führungselement mittels des Verriegelungsmechanismus wieder am Haltedorn fixiert wird.

Eine derartige Einführvorrichtung kann also besonders einfach und effizient an einem Zentrierrahmen befestigt werden, weil die Befestigung werkzeuglos erfolgen kann. Besonders dann, wenn mehrere Einführvorrichtungen bzw. eine Mehrzahl an Führungselementen am Zentrierrahmen befestigt werden, wird eine erhebliche Zeitersparnis beim Aufbau bzw. der Montage des Zentrierrahmens bewirkt. Die Zeitersparnis wird durch die Möglichkeit der werkzeuglosen Befestigung noch vergrößert, weil komplizierte und zeitraubende Werkzeugwechsel, wie beispielsweise das Wechseln zwischen Schraubenschlüsseln mit unterschiedlicher Schlüsselweite, entfallen können. Diese Vorteile kommen auch dann zum Tragen, wenn die an einem Zentrierrahmen montierten Einführvorrichtungen umpositioniert werden sollen, beispielsweise, weil ein Zentrierrahmen zum Bestücken einer anderen Verpackungseinheit mit einer anderen Gefacheeinteilung eingesetzt wird.

Das werkzeuglose Befestigen der Einführvorrichtung, insbesondere des Haltedorns und der Führungselemente, am Zentrierrahmen erfolgt mittels weniger Handgriffe und ist derart einfach und eingängig, dass es auch von ungeschultem Personal ausgeführt werden kann. Der Montageprozess beim Befestigen ist im Vergleich zu bekannten Lösungen einfacher gestaltet und die Montagekosten sind reduziert.

Gemäß einer vorteilhaften Ausführungsvariante kann vorgesehen sein, dass sich der Anbindungsbereich des Führungselements im Wesentlichen in einer Längsrichtung der Einführvorrichtung erstreckt.

In der vorliegenden Erfindung erstreckt sich die Längsrichtung der Einführvorrichtung im Wesentlichen senkrecht zur Ebene eines Zentrierrahmens an dem die Einführvorrichtung befestigbar ist bzw. befestigt ist, wenn die Einführvorrichtung bestimmungsgemäß eingesetzt wird. Eine radiale Richtung erstreckt sich senkrecht zur Längsrichtung. Eine Umfangsrichtung erstreckt sich um die Längsrichtung bzw. um eine zur Längsrichtung parallele Achse herum.

Der wenigstens eine Führungsfinger des Führungselements kann sich vom Anbindungsbereich schräg zur Längsrichtung erstrecken. Wenn mehrere Einführvorrichtungen an einem Zentrierrahmen befestigt werden, erfolgt durch die sich schräg erstreckenden Führungsfinger eine zuverlässige Führung und Zentrierung der Behälter in das Gefache der Verpackungseinheit. Der Winkel, in welchen sich die Führungsfinger schräg zur Längsrichtung erstrecken, kann an die Größe der Parzellen des Gefaches angepasst sein.

Gemäß einer vorteilhaften Ausführungsvariante kann vorgesehen sein, dass das zumindest eine Führungselement zwischen dem Anbindungsbereich und dem Führungsfinger einen rippenförmigen Auslenkabschnitt zum elastischen Auslenken des Führungsfingers gegenüber der Längsrichtung aufweist. Mehr im Detail kann der Auslenkabschnitt also sicherstellen, dass der Führungsfinger beispielsweise bei einer zu großen und ungewollten Belastung seitlich ausgelenkt wird - und zwar über den Auslenkabschnitt - und anschließend wieder automatisch in seine ursprüngliche Position zurückkehrt. Es wird also über den Auslenkabschnitt sowohl sichergestellt, dass eine zu große Belastung auf das Führungselement, als auch den mittels des Führungselements in das Gefache geleiteten Behälter wirkt.

Gemäß einer weiteren vorteilhaften Ausführungsvariante kann vorgesehen sein, dass die Einführvorrichtung bis zu vier Führungselemente mit je einem Führungsfinger aufweist, wobei die Führungsfinger diametral angeordnet sind und sich vom jeweiligen Anbindungsbereich schräg zur Längsrichtung erstrecken. Eine solche Einführvorrichtung kann beispielsweise an einem Knotenpunkt eines Zentrierrahmens angeordnet werden, wobei jeweils einer der Führungsfinger schräg in eine benachbarte Zelle des Gefaches hineinragt. Damit wird durch das Zusammenspiel mehrerer, am Zentrierrahmen angeordneter Einführvorrichtungen eine besonders zuverlässige Führung der in eine Verpackungseinheit einzuführenden Behältnisse ermöglicht.

Gemäß einer weiteren vorteilhaften Ausführungsvariante kann vorgesehen sein, dass der Haltedorn eine sich von einem ersten Ende des Haltedorns erstreckende Zentrierrahmenaufnahme zur Aufnahme wenigstens eines Stegs des Zentrierrahmens umfasst. Die Zentrierrahmenaufnahme kann sich beispielsweise in Längsrichtung der Einführvorrichtung erstrecken. Die Zentrierrahmenaufnahme kann derart ausgebildet sein, dass wenigstens ein Steg des Zentrierrahmens gleitend im Haltedorn aufgenommen werden kann. Die Zentrierrahmenaufnahme kann beispielsweise als Schlitz ausgestaltet sein. Die Zentrierrahmenaufnahme kann eine seitliche Führung für den Haltedorn bereitstellen, wenn wenigstens ein Steg des Zentrierrahmens in der Zentrierrahmenaufnahme angeordnet ist.

Der Haltedorn kann mit dem ersten Ende einen Steg des Zentrierrahmens aufgesteckt werden und nach dem Aufstecken durch das lösbare Verriegelungselement am Zentrierrahmen fixiert werden. Der Haltedorn kann somit werkzeuglos und ohne Herstellen einer aufwändigen Schraubverbindung am Zentrierrahmen befestigt werden.

Besonders vorteilhaft ist es, wenn die Zentrierrahmenaufnahme zumindest zwei gegenüberliegend vorgesehene Schlitze oder zwei kreuzartig zueinander angeordnete Schlitze aufweist, die jeweils zur gleitenden Aufnahme eines Stegs des Zentrierrahmens ausgebildet sind. Dadurch kann der Haltedorns an einem geradlinig ausgebildeten Längssteg des Zentrierrahmens - also an nur einem einzigen Steg - angeordnet sein. Hierfür kann der Längssteg an seiner Oberseite zwei Nasen aufweisen, auf die der Haltedorn auf den Längssteg aufgesteckt wird. Insbesondere können die Nasen in den Führungselementaufnahmen des Haltedorns aufgenommen sein. Damit ist der Haltedorn auf dem Längssteg räumlich eindeutig definiert gehalten. Wie erwähnt kann die Zentrieraufnahme auch durch zwei kreuzartig bzw. kreuzförmig zueinander angeordnete Schlitze gebildet sein. Dies ermöglicht das Anordnen des Haltdorns an einem Kreuzungspunkt des Zentrierrahmens, an dem zwei sich senkrecht zueinander erstreckende Stege des Zentrierrahmens, d.h. ein Längssteg und ein Quersteg, aufeinandertreffen. Der Haltedorn wird dadurch in der Ebene des Zentrierrahmens vollständig kinematisch festgelegt, ohne dass der Einsatz von Werkzeug oder zusätzlichen Verbindungen mit dem Zentrierrahmen erforderlich wäre. Die Montage des Haltedorns am Zentrierrahmen ist somit besonders effizient möglich.

Gemäß einer nochmals vorteilhaften Ausführungsvariante kann vorgesehen sein, dass der Verriegelungsmechanismus ein elastisch verformbares Rastelement, insbesondere eine Rastnase, aufweist, das in klemmenden Eingriff mit dem in der Zentrieraufnahme angeordneten Steg bringbar ist. Somit wird die Einführvorrichtung im Falle einer Kollision nicht ungewollt nach oben aus dem Einführrahmen geschoben. Die Rastnase gelangt besonders vorteilhaft mit einer in dem Steg vorgesehenen Ausnehmung in Wirkeingriff. Somit ist eine ungewollte Verschiebung der Einführvorrichtung entlang der Längsrichtung wirkungsvoll verhindert.

Gemäß einer nochmals vorteilhaften Ausführungsvariante kann vorgesehen sein, dass der Verriegelungsmechanismus durch einen Bajonettverschluss zwischen dem Haltedorn und dem Führungselement gebildet ist. Durch Einsetzen und Drehen des Zapfens des Bajonettverschlusses in die entsprechende Nut wird der Verriegelungsmechanismus gesperrt. Dies ermöglicht eine schnelle, sichere und benutzerfreundliche Verriegelung des Haltedorns mit dem Führungselement. Durch diese Anordnung wird eine stabile und zuverlässige Verbindung zwischen dem Haltedorn und dem Führungselement gewährleistet, was besonders wichtig ist, um eine sichere Fixierung des Führungselements an dem Haltedorn zu erreichen. Besonders vorteilhaft weist der Bajonettverschluss eine in dem Haltedorn ausgebildete Nut und einen am Führungselement vorgesehenen Zapfen auf. Somit ist eine Einführvorrichtung mit nur zwei Bauteilen geschaffen, nämlich den die Nut aufweisenden Haltedorn und das den Zapfen ausweisende Haltelement. Vorteilhaft können diese Bauteile somit als Spritgussteile hergestellt sein, was eine besonders einfache Fertigung der Einführvorrichtung mit sich bringt.

Für eine einfache Montage einer solcherart ausgebildeten Einführvorrichtung werden zuerst die benötigten Führungselemente in den Haltedorn geschoben und durch Verdrehen in Position gebracht. Anschließend wird diese Baugruppe auf den Steg des Zentrierrahmens geclipst. Die spezielle Form des Stegs mit den Ausnehmungen sichert die genaue Position auf dem Steg. Die Führungselemente können nicht mehr aus der Nut des Bajonettverschlusses springen, da der Steg sie an dieser Bewegung hindert. Ist ein Führungselement defekt, wird die gesamte Baugruppe aus dem Korrigierrahmen entnommen, das entsprechende Führungselement getauscht und die Baugruppe wieder eingeclipst.

Gemäß einer nochmals vorteilhaften Ausführungsvariante kann vorgesehen sein, dass der Verriegelungsmechanismus ein Verrieglungselement aufweist, das zur Fixierung des Haltedorns am Zentrierrahmen und zur Fixierung des Führungselements am Haltedorn ausgebildet ist. Gemäß einer weiteren vorteilhaften Ausführungsvariante kann vorgesehen sein, dass das Verriegelungselement eine erste formschlüssige Verbindung mit dem Haltedorn im Bereich des ersten Endes des Haltedorns ausbildet. Die formschlüssige Verbindung kann werkzeuglos herstellbar sein und/oder zerstörungsfrei lösbar sein. Weil die Verbindung im Bereich des ersten Endes des Haltdorns hergestellt wird, von welchem sich die Zentrierrahmenaufnahme erstreckt, ist die erste formschlüssige Verbindung geeignet, den Haltedorn auf einem in der Zentrierrahmenaufnahme angeordneten Steg zu sichern.

In einer besonders vorteilhaften Ausführungsvariante werden mittels des Verriegelungselements alle Stege des Zentrierrahmens, welche in der Zentrierrahmenaufnahme des Haltedorns aufgenommen sind, gleichzeitig gesichert. Beispielsweise können also durch ein einziges Verriegelungselement zwei sich senkrecht zueinander erstreckende Stege, die in entsprechend ausgestalteten Schlitzen im Haltedorn aufgenommen sind, gesichert werden. Gemäß den im Stand der Technik bekannten Lösungen müssten in diesem Fall zur Sicherung des Haltedorns eine Vielzahl von Schraubverbindungen zwischen dem Haltedorn und den Stegen des Zentrierrahmens hergestellt werden. In der beschriebenen Ausführungsvariante ist dagegen nur ein einziges Verriegelungselement erforderlich, welches einfach und lösbar derart am Haltedorn fixierbar ist, dass die Stege des Zentrierrahmens in der Zentrierrahmenaufnahme gesichert sind.

Gemäß einer weiteren vorteilhaften Ausführungsvariante kann vorgesehen sein, dass der Anbindungsbereich des wenigstens einen Führungselements eine zweite formschlüssige Verbindung mit dem Verriegelungselement und/oder dem Haltedorn ausbildet. Die zweite formschlüssige Verbindung dient der Sicherung des Führungselements am Haltedorn. Auch die zweite formschlüssige Verbindung kann werkzeuglos herstellbar sein, wodurch eine besondere effiziente Fixierung bzw. Sicherung des wenigstens einen Führungselements am Haltedorn erfolgen kann. Zur vollständigen Fixierung des wenigstens einen Führungselements am Haltedorn können die drei Bauteile Führungselement, insbesondere der Anbindungsbereich des Führungselements, Haltedorn und Verriegelungselement zusammenwirken. Beispielsweise kann das Verriegelungselement den Anbindungsbereich des Führungselements zumindest in einer zur Längsrichtung der Einführvorrichtung parallelen Richtung sichern, wobei der Anbindungsbereich in der entgegengesetzten Richtung sowie senkrecht zur Längsrichtung durch den Haltedorn geführt bzw. gesichert ist bzw. die Bewegungsfreiheit des Anbindungsbereichs durch einen vom Haltedorn bereitgestellten Anschlag begrenzt ist. Das Verriegelungselement kann beispielsweise ein Herausrutschen des Anbindungsbereichs aus dem Haltedorn verhindern, wobei der Anbindungsbereich optional in der entgegengesetzten Richtung an einem Anschlag des Haltdorns zur Anlage kommt.

In einer besonders vorteilhaften Ausführungsvariante werden mittels eines einzigen Verriegelungselements alle Führungselemente, welche zur Fixierung in bzw. an einem Haltedorn vorgesehen sind, an ebenjenem Haltedorn fixiert bzw. gesichert. So wird die Anzahl der erforderlichen Schraubverbindung im Vergleich zu aus dem Stand der Technik bekannten Lösungen reduziert und der Fertigungs- und Montageaufwand beim Herstellen eines Zentrierrahmens gesenkt.

Gemäß einer weiteren vorteilhaften Ausführungsvariante kann vorgesehen sein, dass die erste und/oder die zweite formschlüssige Verbindung eine Klemmverbindung, eine Rastverbindung oder eine Schnappverbindung ist. Die erste und/oder zweite Verbindung können werkzeuglos herstellbar sein. Außerdem führt der einfache Aufbau der genannten Verbindungstypen dazu, dass eine solche Verbindung besonders schnell - in manchen Fällen automatisiert - hergestellt werden kann, sodass der Montageaufwand beim Anordnen von Einführvorrichtungen an einem Zentrierrahmen reduziert wird.

Beispielsweise kann die erste und/oder zweite formschlüssige Verbindung derart hergestellt werden, dass sich ein Fügeteil, beispielsweise ein Teil des Verriegelungselements, elastisch verformt und mit einem anderen Bauteil, beispielsweise mit dem Haltedorn, verhakt, sodass formschlüssige Verbindung hergestellt wird. Es ist besonders vorteilhaft, wenn die Verbindung zerstörungsfrei lösbar ist, sodass der Austausch von Bauteilen im Betrieb erleichtert wird. Beispielsweise können in einem solchen Fall beschädigte Führungselemente einfach - bevorzugt werkzeuglos - aus der Fixierung am Haltedorn gelöst werden und durch intakte Führungselemente ersetzt werden. Dabei wird vermieden, dass die gesamte Baugruppe aus mehreren Führungselementen ausgetauscht werden muss, von denen lediglich ein Führungselement beschädigt ist.

Gemäß einer weiteren vorteilhaften Ausführungsvariante kann vorgesehen sein, dass das Verriegelungselement einen hohlzylindrischen Grundkörper aufweist. Der Grundkörper des Verriegelungselements weist in einem ersten Kopplungsbereich wenigstens einen sich radial nach innen erstreckenden ersten Vorsprung auf. Der sich nach innen erstreckende Vorsprung kann umlaufend an einer Innenfläche des Grundkörpers ausgebildet sein. Alternativ kann eine Mehrzahl von sich radial nach innen erstreckenden Vorsprüngen vorgesehen sein, welche beispielsweise gleichmäßig über den Umfang der Innenfläche des Grundkörpers verteilt sind und einen gewissen Abstand in Umfangsrichtung zueinander aufweisen, sodass Ausnehmungen in Umfangsrichtung zwischen den Vorsprüngen gebildet werden.

Der wenigstens eine sich nach innen erstreckende Vorsprung kann mit wenigstens einem radial nach außen gerichteten Rastelement des Haltedorns derart in Eingriff bringbar sein, dass die erste formschlüssige Verbindung ausgebildet wird. Die Anzahl der Rastelemente kann der Anzahl der Vorsprünge entsprechen oder von dieser verschieden sein.

Um die formschlüssige Verbindung herzustellen kann das Verriegelungselement im Bereich des ersten Endes des Haltedorns in Längsrichtung auf diesen aufgeschoben werden. Die Geometrie des nach innen gerichteten Vorsprungs im ersten Kopplungsbereich des Verriegelungselement ist dabei so auf die Geometrie des Rastelements des Haltedorns abgestimmt, dass sich das Rastelement beim Aufschieben elastisch verformt bis das Verriegelungselement eine Eingriffsstellung bezüglich des Haltedorns erreicht hat. In der Eingriffsstellung schnappt das Rastelement in Längsrichtung gesehen hinter den Vorsprung, wobei der Vorsprung in einer Ausnehmung in der Mantelfläche des Haltedorns einrastet und das Verriegelungselements am Haltedorn gesichert wird. Das Rastelement kann beispielsweise ein Rasthaken sein.

Alternativ oder zusätzlich kann wenigstens ein Rastelement am Verriegelungselement bereitgestellt sein, das mit einem Vorsprung am Haltedorn zusammenwirken kann.

Gemäß einer weiteren vorteilhaften Ausführungsvariante kann vorgesehen sein, dass der Grundkörper des Verriegelungselements in einem zweiten Kopplungsbereich wenigstens einen sich radial nach innen erstreckenden zweiten Vorsprung aufweist. Der sich nach innen erstreckende zweite Vorsprung kann umlaufend an einer Innenfläche des Grundkörpers ausgebildet sein. Alternativ kann eine Mehrzahl von sich radial nach innen erstreckenden zweiten Vorsprüngen vorgesehen sein, welche beispielsweise gleichmäßig über den Umfang der Innenfläche des Grundkörpers verteilt sind und einen gewissen Abstand in Umfangsrichtung zueinander aufweisen.

Der wenigstens eine sich nach innen erstreckende zweite Vorsprung kann mit wenigstens einem radial nach außen gerichteten Rastmittel des Führungselements derart in Eingriff bringbar ist, dass die zweite formschlüssige Verbindung ausgebildet wird. Die zweite Verbindung kann dabei in ähnlicher Art wie die erste Verbindung ausgebildet sein. Beispielsweise kann ein Führungselement derart in Längsrichtung in das Verriegelungselement eingeschoben werden, dass sich das wenigstens eine nach außen gerichtete Rastmittel elastisch verformt und in einer Ausnehmung hinter den zweiten Vorsprung einschnappt, sobald das Führungselement sich bezüglich des Verriegelungselements in einer entsprechenden Position befindet.

Sofern eine Mehrzahl an zweiten Vorsprüngen an der Innenfläche des Verriegelungselements in Umfangsrichtung voneinander beabstandet bereitgestellt ist, können zusätzlich oder alternativ das wenigstens eine Rastmittel und die zweiten Vorsprünge derart ausgebildet sein, dass das Rastmittel durch eine in Umfangsrichtung zwischen den zweiten Vorsprüngen bereitgestellte Ausnehmung hindurchbewegt wird, wenn das Führungselement in Längsrichtung in das Verriegelungselement geschoben wird. Nachdem das Rastmittel durch die Ausnehmung hindurchgeführt wurde, d.h. sobald sich das Rastmittel in Längsrichtung hinter den Vorsprüngen befindet, wird das Verriegelungselement um seine Mittelachse gedreht, sodass das wenigstens eine Rastmittel in Längsrichtung gesehen in Überdeckung mit einem zweiten Vorsprung gebracht wird, wodurch das Führungselement in Längsrichtung bezüglich des Verriegelungselements gesichert wird. Das Rastmittel kann beispielsweise ein Rasthaken sein.

Der zweite und der erste Kopplungsbereich können an gegenüberliegenden Enden des Verriegelungselements, beispielsweise oben und unten bereitgestellt sein. Folglich wird die erste Verbindung im Bereich eines ersten Endes des Verriegelungselements und die zweiten Verbindung im Bereich eines zweiten Endes des Verriegelungselements, welches zum ersten Ende gegenüberliegend angeordnet ist, bereitgestellt.

Gemäß einer weiteren vorteilhaften Ausführungsvariante kann vorgesehen sein, dass der Haltedorn ferner eine sich vom ersten Ende des Haltedorns erstreckende Führungselementaufnahme zur Aufnahme wenigstens eines Teils des Anbindungsbereichs wenigstens eines Führungselements umfasst. Die Führungselementaufnahme kann den Anbindungsbereich des Führungselements in radialer Richtung und/oder in Längsrichtung im Wesentlichen spielfrei aufnehmen, sodass der Anbindungsbereich und damit das gesamte Führungselement vollständig am Haltedorn befestigt ist, wenn das Führungselement mittels der Verriegelungselement in der Führungselementaufnahme gesichert wird.

Die Führungselementaufnahme kann so ausgestaltet sein, dass ein aus mehreren Führungselementen gebildeter Verbundkörper radial im Wesentlichen spielfrei aufgenommen werden kann. Beispielsweise können die Anbindungsbereiche von Führungselementen derart ausgestaltet und zusammenfügbar sein, dass sie einen geometrischen Körper bilden, beispielsweise einen Zylinder, wobei der so gebildete geometrische Körper komplementär zur Führungselementaufnahme ausgebildet ist. Beispielsweise können vier Anbindungsbereiche von Führungselementen, die jeweils in Form eines Zylinderviertelsegments ausgebildet sind, zu einem zylindrischen geometrischen Körper zusammengefügt werden. Dieser geometrische Körper kann von einer hohlzylindrisch ausgebildeten Führungselementaufnahme im Wesentlichen radial spielfrei aufgenommen werden, sodass die Stellung der vier Führungselemente in radialer Richtung zueinander fixiert ist.

Mit anderen Worten kann die Führungselementaufnahme komplementär zum Anbindungsbereich eines Führungselements ausgebildet sein oder komplementär zu einem von den Anbindungsbereichen einer Mehrzahl von in der Führungselementaufnahme aufgenommenen Führungselementen geformten Verbundkörper ausgebildet sein. So wird eine zuverlässige Fixierung der Führungselemente am Haltedorn sichergestellt, wobei eine Mehrzahl von Führungselementen durch ein einzelnes Verriegelungselement werkzeuglos zuverlässig am Haltedorn fixiert werden kann. Die Anzahl der erforderlichen Montageschritte wird reduziert, wodurch die Montagekosten gesenkt werden.

Die Führungselementaufnahme kann einen Anschlag in Längsrichtung für die Führungselemente bereitstellen.

Gemäß einer weiteren vorteilhaften Ausführungsvariante kann vorgesehen sein, dass - ähnlich zu vorstehend beschriebenen Beispiel - die Führungselementaufnahme zylindrisch ausgebildet ist, und den Anbindungsbereich eines darin aufgenommenen Führungselements radial umschließt. Besonders vorteilhaft ist es, wenn die Anbindungsbereiche einer Mehrzahl von Führungselementen, die in der Führungselementaufnahme angeordnet werden sollen, einen zylindrischen Verbundkörper ausbilden, der durch die Führungselementaufnahme radial umschlossen wird, sodass der Verbundkörper in radialer Richtung geführt ist.

Gemäß einer weiteren vorteilhaften Ausführungsvariante kann vorgesehen sein, dass die Fixierung des wenigstens einen Führungselements am Haltedorn durch eine Drehbewegung des Verriegelungselements sicherbar ist. Wie bereits angedeutet, kann dies beispielsweise dadurch erfolgen, dass ein im Anbindungsbereich eines Führungselements ausgebildetes Rastmittel, wie eine Rastnase oder ein Rasthaken, in Längsrichtung durch eine sich in Umfangsrichtung erstreckende Ausnehmung zwischen Vorsprüngen, welche am Verriegelungselement ausgebildet ist, geführt wird. Sobald das Rastmittel die Ausnehmung passiert hat, wird das Verriegelungselement derart gedreht, dass das Rastmittel hinter einem der Vorsprünge zum Liegen kommt, wodurch das Führungselement in Längsrichtung am Verriegelungselement gesichert ist. Eine solche Konstruktion ist insbesondere von Vorteil, wenn die durch das Verriegelungselement bereitgestellte Fixierung des Führungselements am Haltedorn zerstörungsfrei lösbar sein soll. Das Lösen kann durch ein erneutes Drehen bzw. Zurückdrehen des Verriegelungselements erfolgen, wobei das Verriegelungselement um eine solchen Winkel gedreht wird, dass das Rastmittel hinter dem Vorsprung hervorbewegt wird und in Deckung mit einer Ausnehmung gebracht wird. Im Anschluss kann das Rastmittel durch die Ausnehmung geführt werden, um das Führungselement aus dem Verriegelungselement zu bewegen.

Gemäß einer weiteren vorteilhaften Ausführungsvariante kann vorgesehen sein, dass die Einführvorrichtung dreiteilig ausgebildet ist, wobei die drei Teile zusammensteckbar sind oder zusammensteckbar am Zentrierrahmen fixierbar sind. Eine derartig aufgebaute Einführvorrichtung ist besonders einfach ausgestaltet, wodurch zum einen die Robustheit der Einführvorrichtung verbessert wird und zum anderen die Herstellkosten für eine Einführvorrichtung verringert werden, weil eine die Anzahl an verwendeten Bauteilen minimiert wird. Besonders vorteilhaft ist es, wenn die Einführvorrichtung aus Haltedorn, Führungselement und Verriegelungselement besteht.

Gemäß einer weiteren vorteilhaften Ausführungsvariante kann vorgesehen sein, dass eine Mantelfläche des Verriegelungselements eine haltverbessernde Oberfläche aufweist. Die haltverbessernde Oberfläche kann beispielsweise aufgeraut sein oder mit einer speziellen Oberflächentextur versehen sein. Die Oberfläche kann beispielsweise geriffelt oder genoppt sein. Ebenso können an der Oberfläche Wulste bereitgestellt sein. Das Bereitstellen einer haltverbessernden Oberfläche erleichtert das Drehen des Verriegelungselements.

Eine Einführvorrichtung, welche gemäß einer der vorstehend beschriebenen Ausführungsformen ausgestaltet ist, kann an einem Zentrierrahmen für eine Packmaschine fixiert werden. Ein solcher Zentrierrahmen kann zum Einführen von Behältern in eine Verpackungseinheit mit einem Gefache verwendet werden.

Gemäß einer vorteilhaften Ausführungsvariante eines Zentrierrahmens kann vorgesehen sein, dass an Kreuzungspunkten des Zentrierrahmens, an denen zwei sich senkrecht zueinander erstreckende Stege des Zentrierrahmens aufeinandertreffen, jeweils eine Einführvorrichtung fixiert ist.

Zur Fixierung können die Einführvorrichtungen so an dem Zentrierrahmen angeordnet werden, dass die Haltedorne mittels des Verriegelungsmechanismus an dem Zentrierrahmen befestigt sind. Außerdem kann mittels des Verriegelungsmechanismus wenigstens ein Führungselement an dem jeweiligen Haltedorn befestigt werden.

Beispielsweise können die Stege in den Zentrierrahmenaufnahmen der Haltdorne der Einführvorrichtungen aufgenommen sein. Der Verriegelungsmechanismus ist im Bereich des ersten Endes der Haltedorne derart mit den Haltedornen verbunden, dass die Stege in den Zentrierrahmenaufnahmen in Längsrichtung gesichert sind. Beispielsweise kann dies mittels der vorstehend beschriebenen formschlüssigen Verbindung erfolgen.

Der Verriegelungsmechanismus stellt außerdem ein Interface zum Fixieren der Führungselemente an dem jeweiligen Haltedorn und damit am Zentrierrahmen bereit.

Alle Verbindungen, die zum Befestigen der Bauteile am Zentrierrahmen hergestellt werden müssen, können werkzeuglos hergestellt werden und sind bevorzugt zerstörungsfrei lösbar, sodass der Aufbau eines Zentrierrahmens besonders schnell, effizient und damit zeit- und kostensparend erfolgen kann.

Angegeben wird außerdem eine Packmaschine zum Einführen von Behältern in eine Verpackungseinheit mit einem Gefache, wobei die Packmaschine einen vorstehend beschriebenen Zentrierrahmen aufweist.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung soll nachfolgend anhand von Ausführungsbeispielen im Zusammenhang mit den Zeichnungen näher erläutert werden. Es zeigen:
- Fig.1: in schematischer Darstellung eine Ausführungsform eines Zentrierrahmens in Draufsicht;
- Fig.2: in schematischer Darstellung eine Ausführungsform einer Einführvorrichtung in perspektivischer Ansicht;
- Fig. 3: in schematischer Darstellung eine Ausführungsform einer Einführvorrichtung in Draufsicht mit Kennzeichnung einer Schnittlinie IV-IV;
- Fig. 4: eine Schnittansicht entlang der Schnittlinie IV-IV, in welcher die Schnittline VII-VII gekennzeichnet ist;
- Fig. 5: eine aufgebrochene Darstellung einer Ausführungsform einer Einführvorrichtung in perspektivischer Ansicht;
- Fig. 6: eine schematische Draufsicht auf einen Anbindungsbereichsverbund;
- Fig. 7: eine schematische Schnittansicht eines Verriegelungselements entlang der Schnittline VII-VII;
- Fig. 8: in schematischer Darstellung eine Ausführungsform einer Einführvorrichtung in Seitenansicht; und
- Fig. 9: eine vergrößerte Darstellung des in Figur 8 mit A gekennzeichneten Bereichs der Einführvorrichtung.

Für gleiche oder gleich wirkende Elemente der Erfindung werden in den Figuren, soweit zweckdienlich, identische Bezugszeichen verwendet. Ferner werden der Übersichtlichkeit halber nur Bezugszeichen in den einzelnen Figuren dargestellt, die für die Beschreibung der jeweiligen Figur erforderlich sind. Auch ist die Erfindung in den Figuren nur als schematische Ansicht zur Erläuterung der Arbeitsweise dargestellt. Insbesondere dienen die Darstellungen in den Figuren nur der Erläuterung des grundlegenden Prinzips der Erfindung. Aus Gründen der Übersichtlichkeit ist darauf verzichtet worden, alle Bestandteile der Vorrichtung zu zeigen.

In Figur 1 ist ein Zentrierrahmen 100 einer Verpackungsmaschine aus der Draufsicht in schematischer Ansicht dargestellt. Der Zentrierrahmen 100 weist eine Vielzahl von Stegen 102 auf, wobei sich Längsstege 102a des Zentrierrahmens 100 senkrecht zu Querstegen 102b des Zentrierrahmens 100 erstrecken. Die Querstege 102b treffen an Kreuzungspunkten 105 auf die Längsstege 102a, sodass ein gitterartiges Raster gebildet wird, das im Wesentlichen dem Gefache einer Verpackungseinheit entspricht, welche unter dem Zentrierrahmen 100 angeordnet werden kann und unter Verwendung des Zentrierrahmens 100 mit Behältern, wie beispielsweise Flaschen, Gläsern oder Getränkekartons, bestückt werden kann.

Zu diesem Zweck sind beispielsweise an den Kreuzungspunkten 105 des Zentrierrahmens 100 Einführvorrichtungen 10 angeordnet, welche, abhängig von ihrer Position im Zentrierrahmen 100 ein oder mehrere Führungselemente 30 aufweisen, die zur Führung der Behälter beim Einführen in das Gefache einer unter dem Zentrierrahmen 100 angeordneten Verpackungseinheit ausgebildet sind.

Beispielsweise weisen die Einführvorrichtungen 10, welche in äußeren Ecken des Zentrierrahmens 100 angeordnet sind, lediglich ein Führungselement 30 auf, welches zum jeweiligen Gefachesegment des Zentrierrahmens 100 hin orientiert ist. Die Einführvorrichtungen 10, welche an außenliegenden Kreuzungspunkten 105 angeordnet sind, die nicht gleichzeitig eine Ecke des Zentrierrahmens 100 darstellen, können zwei Führungselemente 30 aufweisen, wobei jeweils ein Führungselement 30 zu einem benachbarten Segment des Rasters hin orientiert ist. An innenliegenden Kreuzungspunkten 105 des Zentrierrahmens 100 sind Einführvorrichtungen 10 mit vier Führungselementen 30 angeordnet, wobei jeweils ein Führungselement 30 zu einem benachbarten Fach des Rasters hin orientiert ist. So wird für jedes Segment des Gefaches sichergestellt, dass die einzuführenden Behälter von vier Seiten zuverlässig hin zur Mitte des Segments geführt werden, wenn diese von oben durch den Zentrierrahmen 100 hindurch in das Gefache der Verpackungseinheit eingeführt werden.

Um die Anzahl der Gleichteile eines Zentrierrahmens 100 zu erhöhen, kann die Konfiguration der einzelnen Einführvorrichtungen 10 von der dargestellten Konfiguration abweichen. Beispielsweise können alle Einführvorrichtungen 10 die gleiche Anzahl an Führungselementen 30 aufweisen, z.B. vier Führungselemente 30, unabhängig von der Positionierung der Einführvorrichtungen 10 am Zentrierrahmen 100. In diesem Fall muss von einem Monteur nicht darauf geachtet werden, wo am Zentrierrahmen 100 welche Einführvorrichtungen 10 angeordnet werden, sodass die Montage eines Zentrierrahmens 100 vereinfacht wird.

In Figur 2 ist in schematischer Darstellung eine Ausführungsform einer Einführvorrichtung 10 in perspektivischer Ansicht dargestellt. Die Einführvorrichtung 10 erstreckt sich im Wesentlichen in einer Längsrichtung L, welche, wenn die Einführvorrichtung 10 bestimmungsgemäß an einem Zentrierrahmen 100 befestigt ist, parallel zur Einführrichtung der Behälter in das Gefache einer Verpackungseinheit und damit zur Erstreckungsebene des Zentrierrahmens 100 ausgerichtet ist. Eine Radialrichtung R erstreckt sich senkrecht zur Längsrichtung L bzw. senkrecht zu einer zur Längsrichtung L parallelen Achse. Eine Umfangsrichtung U erstreckt sich entlang einer um die Längsrichtung L bzw. um eine zur Längsrichtung L parallelen Achse gezogenen Kreisbahn.

Die Einführvorrichtung 10 weist einen Haltedorn 20 auf, der derart ausgebildet ist, dass er am Zentrierrahmen 100 angeordnet werden kann. Beispielsweise kann der Haltedorn 20 mit dem Zentrierrahmen 100 in Eingriff gebracht werden. Zu diesem Zweck kann der Haltedorn 20 eine Zentrierrahmenaufnahme 24 aufweisen. Die Zentrierrahmenaufnahme 24 erstreckt sich von einem ersten Ende 22 des Haltedorns 20 in Längsrichtung und umfasst eine Mehrzahl von Schlitzen in der Mantelfläche des Haltedorns 20. Die Schlitze sind beispielsweise senkrecht zueinander ausgebildet und für die Aufnahme der sich von einem Knotenpunkt 105 des Zentrierahmens 100 erstreckenden Längs- und Querstege 102a, 102b ausgebildet. Folglich kann der Haltedorn 20 ohne Zuhilfenahme von Werkzeug in Längsrichtung L auf wenigstens einen Steg 102 des Zentrierrahmens 100 aufgesteckt werden. Bevorzugt wird der Haltedorn 20 an einem Kreuzungspunkt 105 des Zentrierrahmens 100 auf diesen aufsteckt, sodass der Haltedorn 20 senkrecht zur Längsrichtung L durch die in der Zentrierrahmenaufnahme 24 aufgenommenen Stege 102 fixiert ist und in einer zur Längsrichtung L parallelen Richtung durch die Anlage der Stege 102 am Grund der Zentrierrahmenaufnahme 24 festgelegt ist.

Um auch eine Bewegung des Haltedorns 20 in der entgegengesetzten Richtung relativ zum Zentrierrahmen 100 zu verhindern, wird ein Verriegelungsmechanismus 39 bereitgestellt. Der Verriegelungsmechanismus 39 ist mit dem Haltedorn 20 derart verbindbar, dass die in der der Zentrierrahmenaufnahme 24 aufgenommenen Stege 102 gegen ein Herausziehen in Längsrichtung L aus der Zentrierrahmenaufnahme 24 gesichert sind. Durch den Verriegelungsmechanismus 39 ist der Haltedorn 20 also vollständig, d.h. in allen Richtungen am Zentrierrahmen 100 gesichert. Insbesondere ist vorgesehen, dass die Einführvorrichtung 10 einen lösbaren Verriegelungsmechanismus 39, zur Fixierung des Haltedorns 20 am Zentrierrahmen 100 und zur Fixierung des Führungselements 30 am Haltedorn 20 umfasst.

Der Verriegelungsmechanismus 39 ist zerstörungsfrei lösbar am Haltedorn 20 befestigt, sodass die Fixierung des Haltedorns 20 am Zentrierrahmen 100 unkompliziert und zerstörungsfrei gelöst werden kann, beispielsweise, wenn der Aufbau des Zentrierrahmens 100 geändert werden soll und die Einführvorrichtung 10 an einer anderen Stelle am Zentrierrahmen 100 platziert werden sollen, weil eine anders aufgebaute Verpackungseinheit mittels des Zentrierrahmens 100 mit Behältern bestückt werden soll.

Gemäß einer nur beispielhaft an Hand der Figuren 8 und 9 dargestellten Ausführungsvariante der Einführvorrichtung 10 kann vorgesehen sein, dass das zumindest eine Führungselement 30 zwischen dem Anbindungsbereich 32 und dem Führungsfinger 34 einen rippenförmigen Auslenkabschnitt 31 zum elastischen Auslenken des Führungsfingers 34 gegenüber der Längsrichtung L aufweist. Wie ebenfalls im Zusammenhang dieser Ausführungsvariante der Figuren 8 und 9 gezeigt kann der Verriegelungsmechanismus 39 ein elastisch verformbares Rastelement 41, insbesondere eine Rastnase, aufweisen, das in klemmenden Eingriff mit dem in der Zentrieraufnahme 24 angeordneten Steg 102 bringbar ist. Insbesondere hintergreift das Rastelement 41 die Unterseite des Stegs 102 in eingeclipten Zustand, so dass der Steg 102 gegriffen ist. Der Verriegelungsmechanismus 39 wird hier durch einen Bajonettverschluss 43 zwischen dem Haltedorn 20 und dem Führungselement 30 gebildet. Der Bajonettverschluss 43 weist dafür eine in dem Haltedorn 20 ausgebildete Nut 49 und einen am Führungselement 30 vorgesehenen Zapfen 50 auf.

Gemäß der in den Figuren 2 bis 7 dargestellten Ausführungsvariante der Einführvorrichtung 10 kann auch vorgesehen sein, dass der Verriegelungsmechanismus 39 ein Verrieglungselement 40 aufweist, das zur Fixierung des Haltedorns 20 am Zentrierrahmen 100 und zur Fixierung des Führungselements (30) am Haltedorn 20 ausgebildet ist. Eine Mantelfläche 48 des Verriegelungselements 40 weist Ausbuchtungen auf, welche den Halt beim Greifen des Verriegelungselements 40 verbessern können oder als Eingriffsmittel für ein zum Drehen des Verriegelungselements 40 ausgebildetes Werkzeug fungieren können.

Ferner ist ein Führungselement 30 mittels des Verriegelungselements 40 am Haltedorn 20 und damit an einem Zentrierrahmen 100 befestigbar. Das Führungselement 30 umfasst einen Anbindungsbereich 32, vorteilhafterweise im Bereich eines Endes der Führungselements 30 in Längsrichtung L. Der Anbindungsbereich 32 ist zum Anbinden des Führungselements 30 an das Verriegelungselement 40 und/oder an den Haltedorn 20 ausgebildet. In der Figur sind vier Führungselemente 30 dargestellt, die jeweils einen Führungsfinger 34 aufweisen. Die Führungsfinger 34 erstrecken sich schräg zu Längsrichtung L und sind dazu ausgebildet mit deren Außenseiten 36 Behälter, wie Flaschen, beim Einführen in ein Gefache einer Verpackungseinheit zu zentrieren.

Die Fixierung der Führungselemente 30 am Verriegelungselement 40 bzw. am Haltedorn 20 ist bevorzugt zerstörungsfrei lösbar. Damit können die Führungselemente 30 einfach ausgetauscht werden, beispielsweise, wenn ein Führungsfinger 34 eines Führungselements 30 beschädigt ist und deshalb seine Funktion des Führens der Behälter nicht mehr zufriedenstellend erfüllen kann.

Abgesehen davon, dass die Führungselemente 30 einen Anbindungsbereich 32 und wenigstens einen Führungsfinger 34 aufweisen, ist der Aufbau der Führungselemente 30 relativ frei an die Einsatzbedingungen der Einführvorrichtung 10 anpassbar. Beispielsweise kann ein einziges Führungselement 30 bereitgestellt und durch das Verriegelungselement 40 am Zentrierrahmen 100 befestigt werden, welches eine Mehrzahl an Führungsfingern 34 aufweist, bspw. vier Führungsfinger 34.

Die Führungsfinger 34 können bezüglich einer zur Längsrichtung L parallelen Mittelachse des Führungselements 30 diametral angeordnet sein und sich schräg zur Mittelachse erstrecken. Ein derartig ausgestaltetes Führungselement 30 ermöglicht eine besonders einfache Montage des Führungselements 30 am Zentrierrahmen 100, weil lediglich ein Montageschritt erforderlich ist, nämlich das in Verbindung bringen des Anbindungsbereichs 32 des Führungselements 30 mit dem Verriegelungselement 40 und/oder dem Haltedorn 20, um gleichzeitig eine Mehrzahl an Führungsfingern 34 am Zentrierrahmen 100 anzubinden.

Ein alternativer, modularer Aufbau, bei dem eine Mehrzahl von Führungselementen 30 mit jeweils einem Führungsfinger 34 mittels eines einzigen Verriegelungselements 40 am Zentrierrahmen 100 befestigt wird, weist Vorteile auf, wenn beschädigte Führungselemente 30 getauscht werden sollen. Es muss nicht die gesamte Führungselementbaugruppe getauscht werden, sondern einzelne Führungselemente 30 können aus der Baugruppe entnommen und durch intakte Führungselemente 30 ersetzt werden.

Die Anbindungsbereiche 32 der Führungselemente 30 der Führungselementbaugruppe können zusammen einen gemeinsamen Anbindungsbereich 32 ausbilden, welcher derart durch das Verriegelungselement 40 fixiert ist, dass das zerstörungsfreie Herauslösen und Einsetzen einzelner Führungselemente 30 aus der Führungselementbaugruppe bzw. in die Führungselementbaugruppe möglich ist.

Figur 3 zeigt in schematischer Darstellung eine Ausführungsform einer Einführvorrichtung 10 in Draufsicht mit Kennzeichnung einer Schnittlinie IV-IV. Die Einführvorrichtung 10 weist vier Führungselemente 30 auf, welche bezüglich der Umfangsrichtung U diametral angeordnet sind und mittels eines in Figur 3 nicht erkennbaren Verriegelungselements 40 an einem Haltedorn 20 befestigt sind.

Figur 4 zeigt eine Schnittansicht der in Figur 3 dargestellten Ausführungsform entlang der in Figur 3 gekennzeichneten Schnittlinie IV-IV.

In Figur 5 ist eine aufgebrochene Darstellung einer Ausführungsform der Einführvorrichtung 10 in perspektivischer Ansicht dargestellt. Der Aufbruch ist in Bereich der in Figur 3 markierten Schnittlinie ausgeführt IV-IV.

Zur einfacheren Beschreibung der Schnittansicht werden die Begriffe oben, unten, rechts und links verwendet, wobei sich diese lediglich auf die konkrete Darstellung in den Figuren 3, 4 und 5 beziehen und nicht einschränkend ausgelegt werden sollen.

In Figur 4 ist auf der linken Seite der Mittelinie ein Schnitt dargestellt, dessen Schnittline um 45° versetzt zu den im Haltedorn 20 vorgesehenen Schlitzen der Zentrierrahmenaufnahme 24 ausgerichtet ist. Die Schnittlinie des auf der rechten Seite der Mittelinie von Figur 4 dargestellten Schnitt erstreckt sich entlang eines Schlitzes der Zentrierrahmenaufnahme 24.

Der Haltedorn 20 weist eine im Wesentlichen zylindrische Form auf. Aus der Schnittansicht ist erkennbar, dass die Zentrierrahmenaufnahme 24 des Haltedorn 20 zwei senkrecht zueinander orientierte Schlitze 24 aufweist, um den Haltedorn 20 an einem Zentrierrahmen 100 anzuordnen. Der Haltedorn 20 weist ferner eine zylindrisch ausgebildete Ausnehmung im Bereich seines ersten Endes 22 auf, welche als Führungselementaufnahme 28 fungiert und eine radiale Führungs- und Zentrierungsfunktion für den Anbindungsbereich 32 der Führungselemente 30 erfüllt, wie später näher erläutert wird. Außerdem wird von der Führungselementaufnahme 28 ein Anschlag in Längsrichtung L bereitgestellt.

Das Verriegelungselement 40 weist einen hohlzylindrischen Grundkörper 42 auf. In einem ersten Kopplungsbereich 44 erstreckt sich ein erster Vorsprung 45 in radialer Richtung vom Grundkörper 42 aus nach innen. Als Gegenstück zum ersten Vorsprung 45 wird am Haltedorn 20 ein Rastelement 26 bereitgestellt, dass dazu ausgebildet ist, mit dem ersten Vorsprung 45 eine formschlüssige Verbindung auszubilden. In der dargestellten Ausführungsvariante erstreckt sich der Vorsprung 45 radial nach innen und das Rastelement 26 radial nach außen, jedoch könnte sich der Vorsprung 45, bei entsprechender Ausgestaltung des als Gegenstück fungierenden Haltedorns 20, auch nach radial außen erstrecken.

Wie an der nicht vorhandenen Schraffur auf der rechten Seite von Figur 4 erkennbar ist, ist das Rastelement 26 in der dargestellten Ausführungsform nicht umlaufend ausgeführt. Es wird eine Mehrzahl von Rastelementen 26 bereitgestellt, welche sich jeweils über einen Teilbereich des Umfangs des Haltedorns 20 erstrecken und voneinander beabstandet sind.

In ähnlicher Weise können am Verriegelungselement 40 eine Mehrzahl von ersten Vorsprüngen 45 bereitgestellt sein, die jeweils in Umfangsrichtung U voneinander beabstandet sind. Auch wenn im Folgenden überwiegend lediglich auf einen ersten Vorsprung 45 bzw. auf ein Rastelement 26 Bezug genommen wird, um die Lesbarkeit der Ausführungen zu verbessern, ist das Bereitstellen einer Mehrzahl von Vorsprüngen 45 und/oder Rastelementen 26 auch auf die folgenden Ausführungen anwendbar.

Die Rastelemente 26 sind als Rasthaken oder Rastnasen ausgebildet, welche in Längsrichtung L vom ersten Ende 22 aus betrachtet zunächst einen abgeschrägten Teilbereich 26a aufweisen, dessen Durchmesser mit der Längsrichtung L graduell zunimmt, um das Aufschieben des Verriegelungselements 40 auf die Rastelemente 26 zu erleichtern. Der Außendurchmesser des Haltedorns 20 im abgeschrägten Teilbereich 26a ist größer als der Innendurchmesser des ersten Vorsprungs 45 des Verriegelungselements 40. Hinter dem abschrägten Teilbereich 26a ist in Längsrichtung L gesehen eine Ausnehmung 26b angeordnet, welche einen im Vergleich zum abgeschrägten Teilbereich 26a geringeren Außendurchmesser aufweist und zur formschlüssigen, insbesondere radialen, Aufnahme des ersten Vorsprungs 45 ausgebildet ist.

Wird das Verriegelungselement 40 in Längsrichtung L auf das erste Ende 22 des Haltdorns zugeführt bzw. aufgeschoben, so verformen sich die Rastelemente 26 aufgrund des Übermaßes, welches der Außendurchmesser des Haltedorns 20 im Bereich der abgeschrägten Teilbereiche 26a im Vergleich zum Innendurchmesser des ersten Vorsprungs 45 aufweist, elastisch radial nach innen, um dem ersten Vorsprung 45 bzw. den ersten Vorsprüngen 45 des Verriegelungselements 40 auszuweichen.

Sobald der erste Vorsprung 45 den abgeschrägten Teilbereich 26a passiert hat, schnappt das Rastelement 26 hinter dem ersten Vorsprung 45 zurück und der erste Vorsprung 45 rastet in der Ausnehmung 26b ein, wodurch das Verriegelungselement 40 am Haltedorn 20 fixiert wird. Die bevorzugt umlaufende Oberkante des Verriegelungselements 40 begrenzt in dieser Stellung die Beweglichkeit eines in der Zentrierrahmenaufnahme 24 aufgenommenen Stegs 102 nach unten, sodass der Haltedorn 20 gegen ein Herabziehen vom in der Zentrierrahmenaufnahme 24 angeordneten Steg 102 in Längsrichtung L gesichert ist. Eine zusätzliche Fixierung des Stegs 102 kann durch ein am Haltedorn 20 festgelegtes Führungselement 30 erfolgen, jedoch ist dies nicht zwangsläufig erforderlich.

Die Führungselemente 30 weisen jeweils einen Anbindungsbereich 32 auf, welcher in der dargestellten Ausführungsform grundsätzlich die Form eines gestuften Viertelzylinders hat, sodass wenn die Anbindungsbereiche 32 von vier Führungselementen 30 zusammengebracht werden, sich ein Anbindungsbereichsverbund in Form eines gestuften Zylinders ergibt (vgl. Figur 5 für eine schematische Ansicht von der Seite und Figur 6 für eine schematische Draufsicht auf einen solchen Anbindungsbereichsverbund). Im Folgenden wird vereinfachend lediglich von dem Anbindungsbereich 32 gesprochen, auch wenn, wie soeben beschrieben, ein aus mehreren Anbindungsbereichen 32 gebildeter Anbindungsbereichsverbund vorliegen kann.

Der Anbindungsbereich 32 eines Führungselements 30 bzw. der von mehreren Führungselementen 30 gebildete Anbindungsbereichsverbund kann durch die Führungselementaufnahme 28 des Haltedorns 20 radial derart umfasst bzw. umschlossen werden, dass die Führungselemente 30 in radialer Richtung aneinander gebunden werden und optional durch das Zusammenwirken der Mantelfläche 33 des Anbindungsbereichs 32 mit der Führungselementaufnahme 28 bezüglich einer Mittelachse der Einführvorrichtung 10 zentriert werden.

Es stehen unterschiedliche Möglichkeiten zur Verfügung, um die Führungselemente 30 am Haltedorn 20 zu befestigen. In der dargestellten Ausführungsvariante weist das Verriegelungselement 40 in einem zweiten Kopplungsbereich 46 einen zweiten Vorsprung 47 auf, welcher sich radial nach innen erstreckt. Der zweite Kopplungsbereich 46 kann in Längsrichtung L gegenüberliegend zum ersten Kopplungsbereich 44 am Grundkörper 42 angeordnet sein. Die Ausführungen mit Bezug auf den ersten Vorsprung 45 gelten für den zweiten Vorsprung 47 entsprechend. Es kann eine Mehrzahl an zweiten Vorsprüngen 47 bereitgestellt werden, die voneinander im Umfangsrichtung U beabstandet sind, wobei im Folgenden vereinfachend lediglich von einem zweiten Vorsprung 47 gesprochen wird. Der zweite Vorsprung 47 erstreckt sich vom Grundkörper 42 aus radial nach innen, kann sich in anderen Ausführungsformen aber radial nach außen erstrecken.

Eine beispielhafte Ausführungsform mit einer Mehrzahl an zweiten Vorsprüngen 47 ist in Figur 7 visualisiert, wobei Figur 7 eine Schnittansicht durch des Verriegelungselements 40 entlang der in Figur 4 dargestellten Schnittlinie VII-VII ist. In Umfangsrichtung U zwischen den zweiten Vorsprüngen 47 sind Ausnehmungen bereitgestellt.

Das Führungselement 30 weist in der Gegend des Anbindungsbereichs 32 Rastmittel 38 auf, die zum Zusammenwirken mit dem zweiten Vorsprung 47 ausgebildet sind, um eine Fixierung des Führungselements 30 am Haltedorn 20 bzw. am Verriegelungselement 40 sicherzustellen. Die Rastmittel 38 können ähnlich zu den Rastelementen 26 des Haltedorns 20 ausgebildet sein.

In der dargestellten Ausführungsform ist eine Mehrzahl von Rastmitteln 38 im Anbindungsbereich 32 vorgesehen, welche sich radial nach außen erstrecken. Ausnehmungen sind in Umfangsrichtung U zwischen den Rastmitteln 38 angeordnet, sodass sich die Rastmittel 38 lediglich entlang eines Teils der Umfangsrichtung U erstrecken. Dies erlaubt es, die Rastmittel 38 in Längsrichtung L durch die Ausnehmungen im Verriegelungselement 40 zu führen. Sobald die Rastmittel 38 durch die Ausnehmungen hindurchgeführt sind, kann das Verriegelungselement 40 um eine zur Längsrichtung L parallele Achse gedreht werden, sodass die am Verriegelungselement 40 bereitgestellten Vorsprünge 47 in Längsrichtung L gesehen in Deckung mit den Rastelementen 38 gebracht werden, wodurch die Rastelemente 38 im Verriegelungselement 40 gesichert sind.

Diese Stellung, in der eine formschlüssige Verbindung zwischen den Rastelementen 38 und dem Verriegelungselement 40 hergestellt ist, ist auf der linken Seite in Figur 4 dargestellt. Gleichzeitig wird der Anbindungsbereich 32 des Führungselements 30 in der Führungselementaufnahme 29 des Haltedorns 20 aufgenommen, sodass sowohl eine radiale Führung als auch, optional, ein Anschlag in Längsrichtung L für die Führungselemente 30 bereitgestellt wird. Damit sind die Führungselemente 30 vollständig am Haltedorn 20 und damit am Zentrierrahmen 100 befestigt.

Die Anbindung der Führungselemente 30 kann werkzeuglos, beispielsweise durch Drehen des Verbindungselements 40, erfolgen. Die so hergestellte Anbindung der Führungselemente 30 an den Haltedorn ist zerstörungsfrei lösbar, sodass die Führungselemente 30 einfach aus dem im Haltedorn 20 bzw. im Verriegelungselement 40 angeordneten Verbund herausgelöst werden können.

Hierfür kann das Verriegelungselement 40 in die Stellung gedreht bzw. zurückgedreht werden, in der die Ausnehmungen zwischen den zweiten Vorsprüngen 47 mit den Rastelementen 38 in Deckung angeordnet sind, sodass die Rastelemente 38 in Längsrichtung durch die Ausnehmungen zwischen den Vorsprüngen 47 geführt werden können. Das Herstellen oder Lösen der Verbindung kann mit wenigen Handgriffen und damit ausgesprochen schnell erfolgen. Außerdem können mittels eines einzigen Verriegelungselements 40 mehrere Führungselemente 30 am Zentrierrahmen 100 befestigt werden, was eine effiziente Montage ermöglicht.

Die Erfindung wurde voranstehend an Ausführungsbeispielen beschrieben. Es versteht sich, dass eine Vielzahl von Änderungen oder Abwandlungen möglich sind, ohne dass dadurch der der Erfindung zugrundeliegende Erfindungsgedanke verlassen wird.

### Bezugszeichenliste

- 10: Einführvorrichtung

- 20: Haltedorn
- 22: erstes Ende
- 24: Zentrierrahmenaufnahme
- 26: Rastelement des Haltedorns
- 26a: abgeschrägter Teilbereich
- 26b: Ausnehmung
- 28: Führungselementaufnahme

- 30: Führungselement
- 31: Auslenkabschnitt
- 32: Anbindungsbereich
- 33: Mantelfläche des Anbindungsbereichs
- 34: Führungsfinger
- 36: Außenseiten
- 38: Rastmittel des Führungselements
- 39: Verriegelungsmechanismus
- 40: Verriegelungselement
- 41: Rastelement
- 42: Grundkörper
- 43: Bajonettverschluss
- 44: erster Kopplungsbereich
- 45: erster Vorsprung
- 46: zweiter Kopplungsbereich
- 47: zweiter Vorsprung
- 48: Mantelfläche des Verriegelungselements
- 49: Nut
- 50: Zapfen
- 100: Zentrierrahmen
- 102: Steg
- 102a: Längssteg
- 102b: Quersteg
- 105: Knotenpunkt

- L: Längsrichtung
- R: Radialrichtung
- U: Umfangsrichtung

## Patentansprüche

1. Einführvorrichtung (10) zum Befestigen an einem Zentrierrahmen (100) einer Packmaschine, wobei die Einführvorrichtung (10) zum Führen von Behältern beim Einführen der Behälter in eine Verpackungseinheit mit einem Gefache ausgebildet ist, wobei die Einführvorrichtung (10) wenigstens umfasst:
- einen an dem Zentrierrahmen (100) befestigbaren Haltedorn (20),
- wenigstens ein Führungselement (30) mit einem Anbindungsbereich (32) zum Anbinden an den Haltedorn (20) und mit wenigstens einem Führungsfinger (34) zum gleitenden Führen der Behälter entlang der Außenseiten (36) des Führungsfingers (34) beim Einführen der Behälter, und
- einen lösbaren Verriegelungsmechanismus (39), zur Fixierung des Haltedorns (20) am Zentrierrahmen (100) und zur Fixierung des Führungselements (30) am Haltedorn (20).

2. Einführvorrichtung (10) nach Anspruch 1, **dadurch gekennzeichnet, dass** sich der Anbindungsbereich (32) im Wesentlichen in Längsrichtung (L) der Einführvorrichtung (10) erstreckt und sich der wenigstens eine Führungsfinger (34) des Führungselements (30) vom Anbindungsbereich (32) schräg zur Längsrichtung (L) erstreckt.

3. Einführvorrichtung (10) nach Anspruch 1 oder 2, **dadurch gekennzeichnet, dass** das zumindest eine Führungselement (30) zwischen dem Anbindungsbereich (32) und dem Führungsfinger (34) einen rippenförmigen Auslenkabschnitt (31) zum elastischen Auslenken des Führungsfingers (34) gegenüber der Längsrichtung (L) aufweist.

4. Einführvorrichtung (10) nach einem der vorhergehenden Ansprüche, **dadurch gekennzeichnet, dass** die Einführvorrichtung (10) bis zu vier Führungselemente (30) mit je einem Führungsfinger (34) aufweist, wobei die Führungsfinger (34) diametral angeordnet sind und sich vom jeweiligen Anbindungsbereich (32) schräg zur Längsrichtung (L) erstrecken.

5. Einführvorrichtung (10) nach einem der vorhergehenden Ansprüche, **dadurch gekennzeichnet, dass** der Haltedorn (20) eine sich von einem ersten Ende (22) des Haltedorns (20) erstreckende Zentrierrahmenaufnahme (24) zur Aufnahme wenigstens eines Stegs (102) des Zentrierrahmens (100) umfasst.

6. Einführvorrichtung (10) nach einem der vorhergehenden Ansprüche, **dadurch gekennzeichnet, dass** der Verriegelungsmechanismus (39) ein elastisch verformbares Rastelement (41), insbesondere eine Rastnase, aufweist, das in klemmenden Eingriff mit dem in der Zentrieraufnahme (24) angeordneten Steg (102) bringbar ist.

7. Einführvorrichtung (10) nach einem der vorhergehenden Ansprüche, **dadurch gekennzeichnet, dass** der Verriegelungsmechanismus (39) durch einen Bajonettverschluss (43) zwischen dem Haltedorn (20) und dem Führungselement (30) gebildet ist.

8. Einführvorrichtung (10) nach Anspruch 7, **dadurch gekennzeichnet, dass** der Bajonettverschluss (43) eine in dem Haltedorn (20) ausgebildete Nut (49) und einen am Führungselement (30) vorgesehenen Zapfen (50) aufweist.

9. Einführvorrichtung (10) nach einem der vorhergehenden Ansprüche, **dadurch gekennzeichnet, dass** der Verriegelungsmechanismus (39) ein Verrieglungselement (40) aufweist, das zur Fixierung des Haltedorns (20) am Zentrierrahmen (100) und zur Fixierung des Führungselements (30) am Haltedorn (20) ausgebildet ist.

10. Einführvorrichtung (10) nach Anspruch 9, **dadurch gekennzeichnet, dass** das Verriegelungselement (40) eine erste formschlüssige Verbindung mit dem Haltedorn (20) im Bereich des ersten Endes (102) des Haltedorns (20) ausbildet.

11. Einführvorrichtung (10) nach Anspruch 9 oder 10, **dadurch gekennzeichnet, dass** der Anbindungsbereich (32) des wenigstens einen Führungselements (30) eine zweite formschlüssige Verbindung mit dem Verriegelungselement (40) und/oder dem Haltedorn (20) ausbildet.

12. Einführvorrichtung (10) nach Anspruch 10 oder 11, **dadurch gekennzeichnet, dass** die erste und/oder die zweite formschlüssige Verbindung eine Klemmverbindung, eine Rastverbindung oder eine Schnappverbindung ist.

13. Einführvorrichtung (10) nach einem der Ansprüche 10 bis 12, **dadurch gekennzeichnet, dass** das Verriegelungselement (40) einen hohlzylindrischen Grundkörper (42) aufweist und der Grundkörper (42) in einem ersten Kopplungsbereich (44) wenigstens einen sich radial nach innen erstreckenden ersten Vorsprung (45) aufweist, welcher mit wenigstens einem radial nach außen gerichteten Rastelement (26) des Haltedorns (20) derart in Eingriff bringbar ist, dass die erste formschlüssige Verbindung ausgebildet wird.

14. Einführvorrichtung (10) nach einem der Ansprüche 11 bis 13, **dadurch gekennzeichnet, dass** das Verriegelungselement (40) einen hohlzylindrischen Grundkörper (42) aufweist und der Grundkörper (42) in einem zweiten Kopplungsbereich (46) wenigstens einen sich radial nach innen erstreckenden zweiten Vorsprung (47) aufweist, welcher mit wenigstens einem radial nach außen gerichteten Rastmittel (38) des Führungselements (30) derart in Eingriff bringbar ist, dass die zweite formschlüssige Verbindung ausgebildet wird.

15. Einführvorrichtung (10) nach einem der vorhergehenden Ansprüche, **dadurch gekennzeichnet, dass** der Haltedorn (20) ferner eine sich vom ersten Ende (22) des Haltedorns (20) erstreckende Führungselementaufnahme (28) zur Aufnahme wenigstens eines Teils des Anbindungsbereichs (32) wenigstens eines Führungselements (30) umfasst.

16. Einführvorrichtung (10) nach Anspruch 15, **dadurch gekennzeichnet, dass** die Führungselementaufnahme (28) komplementär zum Anbindungsbereich (32) eines Führungselements (30) ausgebildet ist oder komplementär zu einem von den Anbindungsbereichen (32) einer Mehrzahl von in der Führungselementaufnahme (28) aufgenommenen Führungselementen (30) geformten Anbindungsbereichsverbund ausgebildet ist.

17. Einführvorrichtung (10) nach einem der Ansprüche 15 oder 16, **dadurch gekennzeichnet, dass** die Führungselementaufnahme (28) zylindrisch ausgebildet ist, und eine zylindrische Mantelfläche (33) des Anbindungsbereichs (32) eines darin aufgenommenen Führungselements (30) radial umschließt.

18. Einführvorrichtung (10) nach einem der vorhergehenden Ansprüche, **dadurch gekennzeichnet, dass** die Fixierung des wenigstens einen Führungselements (30) am Haltedorn (20) durch eine Drehbewegung des Verriegelungselements (40) sicherbar ist.

19. Einführvorrichtung (10) nach einem der vorhergehenden Ansprüche, **dadurch gekennzeichnet, dass** die Einführvorrichtung (10) aus Haltedorn (20), Führungselement (30) und Verriegelungsmechanismus (39), insbesondere Verriegelungselement (40) besteht, wobei die Bauteile zusammensteckbar sind oder zusammensteckbar am Zentrierrahmen fixierbar sind.

20. Einführvorrichtung (10) nach einem der vorhergehenden Ansprüche, **dadurch gekennzeichnet, dass** eine Mantelfläche (48) des Verriegelungselements (40) eine haltverbessernde Oberfläche aufweist.

21. Zentrierrahmen (100) für eine Packmaschine zum Einführen von Behältern in eine Verpackungseinheit mit einem Gefache, umfassend wenigstens eine Einführvorrichtung (10) nach einem der vorhergehenden Ansprüche, welche am Zentrierrahmen (100) fixiert ist.

22. Packmaschine zum Einführen von Behältern in eine Verpackungseinheit mit einem Gefache, wobei die Packmaschine einen Zentrierrahmen (100) nach Anspruch 21 aufweist.
